# FASCICULE DE BREVET EUROPEEN

(11) **EP 1 008 685 B1**
(45) Date de publication et mention de la délivrance du brevet: **20.08.2003**
(21) Numéro de dépôt: 99403050.0
(22) Date de dépôt: 07.12.1999
(51) Int. Cl.: D06F 35/00, D06F 37/08, D06F 37/32

(54) **Procédé de lavage de linge et lave-linge mettant en oeuvre ce procédé**
Wäschewaschverfahren und Waschmaschine, die ein solches Verfahren verwendet
Laundry washing method and washing machine using this method

(30) Priorité: 11.12.1998 FR 9815689
(43) Date de publication de la demande: 14.06.2000
(73) Titulaire: Electrolux Systèmes de Blanchisserie, 10430 Rosières (FR)
(72) Inventeur: Maziere, André, 10260 Saint Parres (FR)
(74) Mandataire: Poulin, Gérard

(56) Documents cités:
- EP-A- 0 373 063
- DE-B- 1 159 894
- FR-A- 1 235 206

## Description

### Domaine technique

L'invention concerne un procédé de lavage de linge, mettant en oeuvre un lave-linge équipé d'un tambour rotatif, d'axe sensiblement horizontal, délimitant intérieurement deux compartiments séparés par une cloison radiale passant par ledit axe.

L'invention concerne également un lave-linge mettant en oeuvre ce procédé.

Le procédé de lavage de linge et le lave-linge conformes à l'invention s'appliquent notamment aux installations de lavage semi-industrielles et industrielles, dans lesquelles des charges de linge relativement importantes sont traitées à chaque cycle de lavage.

### Etat de la technique

Dans les installations de lavage semi-industrielles et industrielles, on utilise fréquemment des lave-linge dans lesquels deux charges de linge sont placées simultanément dans deux compartiments d'un tambour rotatif, d'axe sensiblement horizontal. Dans de tels lave-linge, les deux compartiments sont séparés par une cloison radiale passant par l'axe du tambour.

Dans les lave-linge existants de ce type, le lavage du linge est obtenu en entraînant le tambour en rotation au moyen d'un moteur électrique, commandé par un microprocesseur au travers d'un variateur de vitesse. Lors de la mise en route, la vitesse de rotation du tambour augmente progressivement selon une rampe donnée, jusqu'à ce qu'un palier de vitesse prédéterminé soit atteint. Ce palier de vitesse est habituellement préréglé en usine. Il correspond à une vitesse angulaire du tambour telle que le linge soit soumis à une accélération radiale G généralement comprise entre 0,4 g et 0,5 g, où g représente l'accélération de la pesanteur.

Comme le montrent les figures 1A et 1B des dessins annexés, les caractéristiques d'un tel lave-linge ne permettent pas d'assurer un lavage efficace du linge.

Sur ces figures, les références 1 et 2 désignent respectivement la cuve et le tambour d'un lave-linge du type précité. Le tambour 2 est divisé intérieurement en deux compartiments 3a et 3b par une cloison radiale 4 passant par l'axe sensiblement horizontal du tambour. Une charge de linge 4a et 4b est placée respectivement dans chacun des compartiments 3a et 3b.

Lorsque le tambour 2 tourne autour de son axe dans le sens de la flèche F1 sur les figures 1A et 1B, chacune des charges de linge 4a et 4b est soumise simultanément à la force de gravité Pa, Pb, à la force centrifuge Ca, Cb et aux forces de réaction exercées par les parois. Du fait de la vitesse angulaire relativement limitée du tambour 2, la force de gravité Pa, Pb, orientée verticalement vers le bas, est sensiblement supérieure à la force centrifuge Ca, Cb, orientée radialement vers l'extérieur.

Dans ces conditions, lorsque la cloison radiale 4 passe par un état sensiblement horizontal, les charges de linge 4a et 4b, alors situées respectivement dans le compartiment supérieur 3a et dans le compartiment inférieur 3b, occupent les positions illustrées sur la figure 1A. Plus précisément, la charge de linge 4a est alors placée dans l'angle formé entre la cloison 4 et la paroi circonférentielle du tambour 2, du côté amont par rapport au sens de rotation F1 de ce dernier. Par ailleurs, la charge de linge 4b située dans le compartiment inférieur 3b repose sur la paroi circonférentielle du tambour 2, en un emplacement relativement proche de l'angle formé entre cette paroi et la cloison 4, du côté aval par rapport au sens de rotation F1.

Comme l'illustre la figure 1B, au fur et à mesure que la rotation du tambour 2 se poursuit dans le sens de la flèche F1, la cloison 4 s'incline progressivement dans le même sens. Compte tenu du caractère relativement limité de la force centrifuge appliquée sur le linge, par rapport au poids de celui-ci, la charge de linge 4a située dans le compartiment supérieur 3a descend alors progressivement, par simple glissement (flèche FG) le long de la cloison 4, jusqu'à l'angle formé entre cette cloison 4 et la paroi circonférentielle du tambour 2, du côté aval par rapport au sens de rotation F1 de celui-ci. Dans le même temps, la charge de linge 4b située dans le compartiment inférieur 3b descend progressivement le long de la paroi circonférentielle du tambour 2, en roulant sur elle-même (flèche FR), jusqu'à venir se placer dans le coin formé entre cette paroi et la cloison 4, du côté amont par rapport au sens de rotation F1 du tambour 2.

Dans les lave-linge existants de ce type, la rotation du tambour 2 se traduit donc simplement par un déplacement des deux charges de linge 4a et 4b successivement par glissement le long de la cloison radiale 4 et par glissement et roulement le long de la paroi circonférentielle du tambour 2.

Cependant, il est établi que l'efficacité de lavage d'un lave-linge découle essentiellement du nombre de chutes subies par le linge à l'intérieur du tambour rotatif et de la hauteur de ces chutes. Plus précisément, le lavage est d'autant plus efficace que le linge subit un nombre de chutes important et sur une hauteur aussi grande que possible. De ce point de vue, les lave-linge existants dont la cuve est séparée en deux compartiments par une cloison radiale présentent donc une efficacité de lavage très peu satisfaisante.

Il est à noter que ce problème est spécifique aux lave-linge dont la cuve est divisée en deux compartiments par une cloison radiale. En effet, à la vitesse de rotation habituelle du tambour, cette cloison s'oppose pratiquement à toute chute du linge, comme on l'a expliqué en référence aux figures 1a et 1b. Dans les lave-linge dépourvus d'une telle cloison et pour une même vitesse de rotation du tambour, la charge de linge unique contenue dans celui-ci subit des chutes répétées.

Par ailleurs, il est important de noter qu'une "satellisation" du linge, c'est-à-dire son blocage contre la paroi circonférentielle du tambour lorsque celui-ci effectue un tour complet, doit impérativement être évitée. Un tel phénomène se produit lorsque l'accélération radiale G appliquée sur le linge atteint 1 g.

Le document FR-A-1 235 206 propose un lave-linge dont le tambour est divisé intérieurement en deux compartiments par une cloison radiale. Il indique, par ailleurs, qu'en utilisant une machine de dimensions classiques et un tambour à sens unique de rotation, il est possible de réduire de moitié le temps de lavage des machines connues, qui est de 50 à 60 minutes, en faisant passer la vitesse périphérique de 1,00 m/s à 1,6 m/s. Ce document est conforme aux préambules des revendications 1 et 6.

Le document DE-A-1 159 894 propose également un lave-linge doté d'un tambour divisé intérieurement en deux compartiments par une cloison radiale. La vitesse de rotation du tambour n'y est pas précisée.

### Exposé de l'invention

L'invention a pour objet un procédé de lavage de linge mettant en oeuvre un lave-linge à deux compartiments et permettant d'améliorer de façon très sensible l'efficacité du lavage sans risque de satellisation du linge.

Conformément à l'invention, ce résultat est obtenu au moyen d'un procédé de lavage de linge, dans lequel :
- on place le linge dans deux compartiments délimités à l'intérieur d'un tambour rotatif, d'axe sensiblement horizontal, par une cloison radiale passant par ledit axe ; et
- on entraîne le tambour en rotation autour de son axe ;
caractérisé en ce qu'on entraîne le tambour en rotation à une vitesse angulaire telle que le linge soit soumis à une accélération radiale G constante, de valeur moyenne comprise entre environ 0,70 g et environ 0,95 g, où g représente l'accélération de la pesanteur, ladite vitesse angulaire étant également telle que les charges de linge à laver placées dans les deux compartiments chutent sur une hauteur pratiquement égale au diamètre du tambour, à chaque fois que celui-ci effectue une rotation d'un demi-tour.

En soumettant le linge à une telle accélération radiale, on est pratiquement assuré que chacune des deux charges de linge placées dans le tambour subit une chute à chaque fois que le tambour tourne d'un demi-tour. De plus, chaque chute s'effectue sur une hauteur proche du diamètre du tambour. Par conséquent, un lavage efficace du linge est obtenu.

De plus, étant donné que l'accélération angulaire à laquelle est soumis le linge reste, dans tous les cas, inférieure à 1 g, il n'existe aucun risque de satellisation du linge.

Dans un mode de réalisation préféré de l'invention, on entraîne le tambour en rotation à une vitesse angulaire telle que le linge soit soumis à une accélération radiale G constante, dont la valeur moyenne est comprise entre environ 0,80 g et environ 0,90 g.

De préférence, on entraîne le tambour en rotation à une vitesse angulaire sensiblement constante.

Dans un premier mode de réalisation de l'invention, on mesure alors la vitesse de rotation du tambour et on asservit un moteur d'entraînement de celui-ci, de façon à rendre la vitesse mesurée sensiblement constante. Ce mode de réalisation s'applique notamment au cas où le moteur entraîne le tambour en rotation par des moyens de transmission avec glissement, utilisant par exemple une courroie lisse.

Dans un autre mode de réalisation de l'invention, appliqué au cas où le tambour est entraîné en rotation par un moteur au travers de moyens de transmission sans glissement, utilisant par exemple une courroie crantée, on mesure la vitesse de rotation du moteur et on asservit celui-ci, de façon à rendre la vitesse mesurée sensiblement constante.

L'invention a aussi pour objet un lave-linge comprenant :
- un tambour rotatif, d'axe sensiblement horizontal, délimitant intérieurement deux compartiments séparés par une cloison radiale passant par ledit axe ; et
- des moyens de commande pour entraîner le tambour en rotation autour de son axe ;
caractérisé en ce que lesdits moyens de commande entraînent le tambour en rotation à une vitesse angulaire telle que le linge soit soumis à une accélération radiale G sensiblement constante, dont la valeur moyenne est comprise entre environ 0,70 g et environ 0,95 g, où g représente l'accélération de la pesanteur, ladite vitesse angulaire étant également telle que les charges de linge à laver placées dans les deux compartiments chutent sur une hauteur pratiquement égale au diamètre du tambour, à chaque fois que celui-ci effectue une rotation d'un demi-tour.

### Brève description des dessins

On décrira à présent, à titre d'exemples non limitatifs, deux modes de réalisation préférés de l'invention, en se référant aux dessins annexés, dans lesquels :
- les figures 1A et 1B, déjà décrites, illustrent schématiquement le déplacement de deux charges de linge reçues dans les deux compartiments d'un lave-linge à cloison radiale selon l'art antérieur ;
- les figures 2A et 2B sont des vues comparables aux figures 1A et 1B, illustrant les déplacements des deux charges de linge dans le tambour de la machine selon l'invention ;
- la figure 3 représente de façon très schématique, dans une lave-linge conforme à l'invention, un premier mode de réalisation des moyens de commande asservis permettant d'entraîner le tambour en rotation à une vitesse angulaire régulée ; et
- la figure 4 est une vue comparable à la figure 3 illustrant un deuxième mode de réalisation de l'invention.

### Description détaillée de modes de réalisation préférés de l'invention

Comme l'illustrent en particulier les figures 2A et 2B, l'invention s'applique à un lave-linge comprenant une cuve 10, dans laquelle est monté un tambour rotatif 12, d'axe sensiblement horizontal. Plus précisément, le tambour rotatif 12 est divisé intérieurement en deux compartiments 14a et 14b par une cloison radiale 16 passant par l'axe du tambour 12.

De manière classique dans ce type de machine, la cuve 10 est équipée de deux portes d'accès 18 et le tambour 12 est également équipé de deux portes (non représentées) débouchant dans chacun des compartiments 14a et 14b et susceptibles d'être amenées en face des portes 18, à l'arrêt du tambour 12, par exemple grâce à un système d'indexage (non représenté).

Par ailleurs, le tambour 12 comprend deux parois d'extrémité, en forme de disques, ainsi qu'une paroi circonférentielle 20 munie de perforations (non représentées). Dans chacun des compartiments 14a et 14b, la paroi circonférentielle 20 du tambour 12 est équipée intérieurement de nervures 22, de section triangulaire, qui tendent à s'opposer au glissement du linge le long de la paroi circonférentielle 20.

Le lave-linge selon l'invention est également équipé de moyens de commande, conçus pour entraîner le tambour 12 en rotation à une vitesse angulaire telle que les deux charges de linge à laver 24a, 24b, placées dans chacun des compartiments 14a et 14b, soient soumises à une accélération radiale G sensiblement constante, dont la valeur moyenne est comprise entre environ 0,70 g et environ 0,95 g, où g représente l'accélération de la pesanteur. Dans une réalisation préférentielle, la valeur moyenne de l'accélération radiale G est comprise plus précisément entre environ 0,80 g et environ 0,90 g.

Comme l'illustrent en particulier les figures 2A et 2B, cette caractéristique originale du lave-linge selon l'invention permet d'assurer une chute des charges de linge 24a, 24b contenues dans chacun des compartiments 14a et 14b, sur une hauteur proche du diamètre du tambour 12, à chaque fois que celui-ci effectue une rotation d'un demi-tour.

En effet, la vitesse angulaire de rotation du tambour 12, sensiblement plus élevée que dans les machines existantes du même type, permet de soumettre chacune des charges de linge 24a et 24b à une force centrifuge C'a, C'b (figure 2A) inférieure à la force de gravité Pa, Pb, mais relativement proche de celle-ci.

Ainsi, lorsque le tambour 12 tourne dans le sens de la flèche F2 sur les figures 2A et 2B, la charge de linge 24a située dans le compartiment supérieur 14a par rapport à la cloison 16 reste dans le coin de ce compartiment placé en amont par rapport au sens de rotation F2 jusqu'à ce que la cloison 16 prenne une position presque verticale (figure 2B). De façon comparable, la charge de linge 24b qui se trouve dans le compartiment inférieur 14b par rapport à la cloison 16 reste dans le coin amont de ce compartiment, par rapport au sens de rotation F2 du tambour 12, jusqu'à ce que la cloison 16 arrive dans la position presque verticale illustrée sur la figure 2B.

Par conséquent, les charges de linge 24a et 24b se décollent de la paroi circonférentielle 20 du tambour lorsque les coins dans lesquels elles se trouvent sont orientés vers le haut. Comme le montre la figure 2B, les charges de linge 24a et 24b chutent alors par gravité (flèches FCa et FCb) dans les coins opposés de leurs compartiments respectifs, sur une hauteur pratiquement égale au diamètre du tambour 12. Une telle chute se reproduit à chaque fois que le tambour 12 effectue un demi tour. Un lavage du linge beaucoup plus efficace que dans les lave-linge du même type de l'art antérieur est ainsi assuré.

On décrira à présent, en référence à la figure 3, un premier mode de réalisation des moyens de commande permettant d'entraîner le tambour 12 en rotation, dans le lave-linge selon l'invention.

Comme l'illustre cette figure, le tambour 12 est entraîné en rotation par un moteur électrique 26, au travers de moyens de transmission susceptibles d'induire un certain glissement. Dans ce cas, les moyens de transmission comprennent une courroie d'entraînement lisse 28, qui chemine à la fois sur une poulie fixée à l'arbre de sortie du moteur 26 et sur une poulie fixée à l'axe du tambour 12.

Le moteur électrique 26 est alimenté en courant électrique au travers d'un variateur de fréquence 30 piloté par un microprocesseur 32. Cet agencement classique permet d'assurer la montée en vitesse du tambour 12, puis le maintien de cette vitesse à un niveau prédéterminé. Cependant, le caractère approximatif du palier de vitesse ainsi atteint, augmenté par l'existence éventuel d'un glissement dans la transmission, ne permet d'assurer une régulation de la vitesse du tambour 12 à la valeur optimisée désirée.

Pour cette raison, les moyens de commande classiques qui viennent d'être décrits sont avantageusement complétés par des moyens d'asservissement en boucle fermée de la vitesse.

Dans le mode de réalisation illustré sur la figure 3, qui concerne plus particulièrement le cas d'une transmission dans laquelle existe un certain glissement, des moyens sont prévus pour mesurer directement la vitesse de rotation du tambour 12 autour de son axe. Dans l'exemple représenté, ces moyens comprennent un disque denté 34 solidaire de l'axe du tambour 12, ainsi qu'un capteur impulsionnel 36 placé en face de la périphérie du disque 34. Afin d'assurer une précision satisfaisante vis-à-vis de l'objectif visé, le disque 34 comporte de préférence au moins trente dents régulièrement réparties sur sa périphérie.

Lorsque le lave-linge est en fonctionnement, le capteur impulsionnel 36 délivre un signal représentatif de la vitesse de rotation du tambour 12. Ce signal peut être transmis soit directement à des moyens d'asservissement intégrés au variateur de fréquence 30, comme on l'a illustré en trait plein sur la figure 3, soit à un logiciel d'asservissement équipant le microprocesseur 32, comme on l'a illustré en traits discontinus. Dans l'un et l'autre cas, le signal de vitesse est exploité de façon à maintenir constante la vitesse de rotation du tambour 12, à un niveau tel que l'accélération radiale G appliquée sur les charges de linge reste en permanence à la valeur affichée, par exemple de 0,85 g, avec une précision au moins égale à 0,1 g.

Sur la figure 4 on a représenté un deuxième mode de réalisation des moyens de commande assurant l'entraînement en rotation du tambour 12. Ce deuxième mode de réalisation s'applique essentiellement au cas où la transmission entre le moteur électrique 26 et le tambour 12 est assurée par des moyens de transmission sans glissement. Ces moyens de transmission sans glissement peuvent notamment comprendre une courroie crantée 28a, en prise à la fois sur une poulie crantée fixée à l'arbre de sortie du moteur 26 et sur une poulie crantée fixée à l'axe du tambour 12.

Comme dans le premier mode de réalisation illustré sur la figure 3, l'alimentation électrique du moteur 26 s'effectue au travers d'un variateur de fréquence 30 piloté par un microprocesseur 32. Toutefois, du fait que la vitesse de rotation du tambour 12 est directement proportionnelle à la vitesse de rotation du moteur 26 (puisque la transmission est dépourvue de glissement), l'asservissement en vitesse peut se faire dans ce cas en mesurant la vitesse de rotation du moteur électrique 26.

Ainsi, le lave-linge comprend alors des moyens pour mesurer la vitesse de rotation du moteur 26, constitués ici par un tachymètre 36a. Lorsque le lave-linge est en fonctionnement, le tachymètre 36a délivre un signal de sortie représentatif de la vitesse de rotation du moteur 26. Selon le cas, ce signal peut être transmis soit directement à un système d'asservissement intégré au variateur de fréquence 30, comme on l'a représenté en trait plein sur la figure 4, soit à un logiciel d'asservissement équipant le microprocesseur 32, comme on l'a représenté en traits discontinus.

Du fait que la vitesse angulaire de rotation du tambour 12 est réglée, conformément à l'invention, de façon telle que le linge soit soumis en permanence à une accélération radiale G sensiblement contante, de valeur moyenne comprise entre environ 0,70 g et environ 0,95 g, un lavage efficace du linge est assuré, comme on l'a expliqué précédemment en référence aux figures 2A et 2B.

L'adjonction préférentielle d'un asservissement en boucle fermée permet d'éviter des fluctuations trop importantes de la vitesse de rotation du tambour 12. On est ainsi assuré que cette vitesse reste suffisante pour assurer une chute importante des deux charges de linge à chaque fois que le tambour 12 accomplit un demi-tour, tout en étant suffisamment faible pour éviter tout risque de satellisation du linge à l'intérieur du tambour 12.

## Revendications

1. Procédé de lavage de linge, dans lequel :
- on place le linge dans deux compartiments (14a,14b) délimités à l'intérieur d'un tambour rotatif (12), d'axe sensiblement horizontal, par une cloison radiale (16) passant par ledit axe ; et
- on entraîne le tambour (12) en rotation autour de son axe,
**caractérisé en ce qu'**on entraîne le tambour (12) en rotation à une vitesse angulaire telle que le linge soit soumis à une accélération radiale G constante, dont la valeur est comprise entre environ 0,70 g et environ 0,95 g, où g représente l'accélération de la pesanteur, ladite vitesse angulaire étant également telle que les charges de linge à laver (24a, 24b) placées dans les deux compartiments (14a,14b) chutent sur une hauteur pratiquement égale au diamètre du tambour (12), à chaque fois que celui-ci effectue une rotation d'un demi-tour.

2. Procédé selon la revendication 1, dans lequel on entraîne le tambour (12) en rotation à une vitesse angulaire sensiblement constante.

3. Procédé selon la revendication 2, dans lequel on mesure la vitesse de rotation du tambour (12) et on asservit un moteur d'entraînement (26) de celui-ci de façon à rendre la vitesse mesurée sensiblement constante.

4. Procédé selon la revendication 2, dans lequel on utilise un tambour (12) entraîné par un moteur (26) au travers de moyens de transmission sans glissement, on mesure la vitesse de rotation du moteur (26) et on asservit celui-ci, de façon à rendre la vitesse mesurée sensiblement constante.

5. Procédé selon l'une quelconque des revendications précédentes, dans lequel on entraîne le tambour (12) en rotation à une vitesse angulaire telle que le linge soit soumis à une accélération radiale G constante, dont la valeur moyenne est comprise entre environ 0,80 g et environ 0,90 g.

6. Lave-linge comprenant :
- un tambour rotatif (12), d'axe sensiblement horizontal, délimitant intérieurement deux compartiments (14a, 14b) séparés par une cloison radiale (16) passant par ledit axe ; et
- des moyens de commande pour entraîner le tambour (12) en rotation autour de son axe ;
**caractérisé en ce que** lesdits moyens de commande entraînent le tambour (12) en rotation à une vitesse angulaire telle que le linge soit soumis à une accélération radiale G constante, dont la valeur est comprise entre environ 0,70 g et environ 0,95 g, où g représente l'accélération de la pesanteur, ladite vitesse angulaire étant également telle que les charges de linge à laver (24a, 24b) placées dans les deux compartiments (14a,14b) chutent sur une hauteur pratiquement égale au diamètre du tambour (12), à chaque fois que celui-ci effectue une rotation d'un demi-tour.

7. Lave-linge selon la revendication 6, dans lequel les moyens de commande entraînent le tambour (12) en rotation à une vitesse angulaire sensiblement constante.

8. Lave-linge selon la revendication 7, dans lequel les moyens de commande comprennent :
- un moteur (26) apte à entraîner le tambour (12) en rotation ;
- des moyens pour mesurer la vitesse de rotation du tambour (12) et émettre un signal représentatif de celle-ci ; et
- des moyens d'asservissement sensibles audit signal, pour rendre la vitesse de rotation du tambour (12) sensiblement constante.

9. Lave-linge selon la revendication 7, dans lequel les moyens de commande comprennent :
- un moteur (26) apte à entraîner le tambour (12) en rotation au travers de moyens de transmission sans glissement ;
- des moyens pour mesurer la vitesse de rotation du moteur (26) et émettre un signal représentatif de celle-ci ; et
- des moyens d'asservissement sensibles audit signal, pour rendre la vitesse de rotation du moteur (26) sensiblement constante.

10. Lave-linge selon l'une quelconque des revendications 6 à 9, dans lequel les moyens de commande entraînent le tambour (12) en rotation à une vitesse angulaire telle que le linge soit soumis à une accélération radiale G constante, dont la valeur moyenne est comprise entre environ 0,80 g et environ 0,90 g.

## Patentansprüche

1. Verfahren zum Waschen von Wäsche, bei dem:
die Wäsche in zwei Fächer (14a,14b) eingebracht wird, die im Innern einer Drehtrommel (12) mit einer im wesentlichen horizontalen Achse durch eine durch die Achse hindurchgehende radiale Trennwand (16) festgelegt sind, und
die Trommel (12) zur Drehung um ihre Achse angetrieben wird,
**dadurch gekennzeichnet, dass** die Trommel (12) zur Drehung mit einer solchen Winkelgeschwindigkeit angetrieben wird, dass die Wäsche einer konstanten radialen Beschleunigung G ausgesetzt ist, deren Größe zwischen etwa 0,70 g und etwa 0,95 g liegt, wobei g die Schwerkraftbeschleunigung darstellt, und die Winkelgeschwindigkeit ebenfalls derart ist, dass die Ladungen von zu waschender Wäsche (24a,24b), die in die Fächer (14a,14b) eihgebracht sind, jedesmal über einer mit dem Durchmesser der Trommel (12) praktisch gleiche Höhe fallen, wenn diese eine halbe Umdrehung ausführt.

2. Verfahren nach Anspruch 1, wobei die Trommel (12) mit einer im wesentlichen konstanten Winkelgeschwindigkeit zur Drehung angetrieben wird.

3. Verfahren nach Anspruch 2, wobei die Drehgeschwindigkeit der Trommel (12) gemessen wird und ein Antriebsmotor (26) derselben so servogesteuert wird, dass die gemessene Geschwindigkeit im wesentlichen konstant gehalten wird.

4. Verfahren nach Anspruch 2, wobei eine durch einen Motor (26) über Getriebemittel ohne Gleitbewegung angetriebene Trommel (12) verwendet wird, die Drehgeschwindigkeit des Motors (26) gemessen und dieser derart servo-gesteuert wird, dass die gemessene Geschwindigkeit im wesentlichen konstant gestaltet wird.

5. Verfahren nach einem der vorangehenden Ansprüche, wobei die Trommel (12) mit einer Winkelgeschwindigkeit derart zur Drehung angetrieben wird, dass die Wäsche einer konstanten Radialbeschleunigung G ausgesetzt ist, deren Mittelwert zwischen etwa 0,80 g und etwa 0,90 g liegt.

6. Waschmaschine mit:
einer Drehtrommel (12) mit im wesentlichen horizontaler Achse, die im Innern zwei durch eine durch die Achse hindurchgehende radiale Trennwand (16) getrennte Fächer (14a,14b) festlegt, und
Steuermitteln zum Drehantrieb der Trommel (12) um ihre Achse,
**dadurch gekennzeichnet, dass** die Steuermittel die Trommel (12) zur Drehung mit einer solchen Winkelgeschwindigkeit angetreiben, dass die Wäsche einer konstanten radialen Beschleunigung G ausgesetzt ist, deren Größe zwischen etwa 0,70 g und etwa 0,95 g liegt, wobei g die Schwerkraftbeschleunigung darstellt, und die Winkelgeschwindigkeit ebenfalls derart ist, dass die Ladungen von zu waschender Wäsche (24a,24b), die in die Fächer (14a,14b) eingebracht sind, jedesmal über eine mit dem Durchmesser der Trommel (12) praktisch gleiche Höhe fallen, wenn diese eine halbe Umdrehung ausführt.

7. Waschmaschine nach Anspruch 6, wobei die Steuermittel die Trommel (12) mit einer im wesentlichen konstanten. Winkelgeschwindigkeit drehen.

8. Waschmaschine nach Anspruch 7, wobei die Steuermittel umfassen:
einen Motor (26), der die Trommel (12) zur Drehung antreiben kann,
Mittel zum Messen der Drehgeschwindigkeit der Trommel (12) und zum Senden eines für diese repräsentativen Signals, und
Servo-Steuermittel, die gegenüber dem Signal ansprechen, um die Drehgeschwindigkeit der Trommel (12) im wesentlichen konstant zu gestalten.

9. Waschmaschine nach Anspruch 7, wobei die Steuermittel umfassen:
einen Motor (26), der die Trommel (12) zur Drehung über Getriebemittel ohne Gleitbewegung antreiben kann,
Mittel zum Messen der Drehgeschwindigkeit des Motors (26) und zum Senden eines für diese repräsentativen Signals, und
Servo-Steuermittel, die gegenüber dem Signal ansprechen, um die Drehgeschwindigkeit des Motors (26) im wesentlichen konstant zu gestalten.

10. Waschmaschine nach einem der Ansprüche 6 bis 9, wobei die Steuermittel die Trommel (12) zur Drehung mit einer solchen Winkelgeschwindigkeit antreiben, dass die Wäsche einer konstanten Radialbeschleunigung G ausgesetzt ist, deren Mittelwert zwischen etwa 0,80 g und etwa 0,90 g liegt.

## Claims

1. Process for washing linen, in which:
- the linen is placed in two compartments (14a, 14b) defined within a rotary drum (12), which is substantially horizontally axed, by a radial partition (16) through said axis and
- the drum (12) is rotated about its axis,
**characterized in that** the drum (12) is rotated at an angular speed such that the linen is subject to a substantially constant radial acceleration G with a mean value between approximately 0.70 g and approximately 0.95 g, where g represents the gravitational acceleration, said angular speed also being such that the linen loads (24a, 24b) to be washed placed in the two compartments drop over a height substantially equal to the diameter of the drum (12) whenever the latter performs a rotation by a half-turn.

2. Process according to claim 1, wherein the drum (12) is rotated at a substantially constant angular speed.

3. Process according to claim 2, wherein the rotation speed of the drum (12) is measured and a drive motor (26) is controlled so as to render the measured speed substantially constant.

4. Process according to claim 2, wherein use is made of a drum (12) driven by a motor (26) through sliding-free transmission means, the rotation speed of the motor (26) is measured and the latter is controlled so as to make the measured speed substantially constant.

5. Process according to any one of the preceding claims, wherein the drum (12) is rotated at an angular speed such that the linen is subject to a substantially constant radial acceleration, whose mean value is between approximately 0.80 and approximately 0.90 g.

6. Washing machine, comprising:
- a rotary drum (12), which is substantially horizontally axed, internally defining two compartments (14a, 14b) separated by a radial partition (16) passing through said axis and
- control means for rotating the drum (12) about its axis,
**characterized in that** said control means rotate the drum (12) at an angular speed such that the linen is subject to a substantially constant radial acceleration G, whose mean value is between approximately 0.70 g and approximately 0.95 g, in which g represents gravitational acceleration, said angular speed also being such that the linen loads (24a, 24b) to be washed placed in the two compartments drop over a height substantially equal to the diameter of the drum (12) whenever the latter performs a rotation by a half-turn.

7. Washing machine according to claim 6, wherein the control means rotate the drum (12) at a substantially constant angular speed.

8. Washing machine according to claim 7, wherein the control means comprise:
- a motor (26) able to rotate the drum (12),
- means for measuring the rotation speed of the drum (12) and emitting a signal representative thereof and
- control means sensitive to said signal in order to make the rotation speed of the drum (12) substantially constant.

9. Washing machine according to claim 7, wherein the control means comprise:
- a motor (26) for rotating the drum (12) through sliding-free transmission means,
- means for measuring the rotation speed of the motor (26) and for emitting a signal representative thereof and
- control means sensitive to said signal for rendering the rotation speed of the motor (26) substantially constant.

10. Washing machine according to any one of the claims 6 to 9, wherein the control means rotate the drum (12) at an angular speed such that the linen is subject to a substantially constant radial acceleration G, whose mean value is between approximately 0.80 g and approximately 0.90 g.
